# EUROPÄISCHE PATENTSCHRIFT

(11) **EP 3 132 201 B1**
(45) Veröffentlichungstag und Bekanntmachung des Hinweises auf die Patenterteilung: **03.01.2018**
(21) Anmeldenummer: 15750951.4
(22) Anmeldetag: 29.07.2015
(51) Int. Cl.: F23R 3/00, F23R 3/60

(54) **SEITENBESCHICHTETES HITZESCHILDELEMENT MIT PRALLKÜHLUNG AN FREIFLÄCHEN**
SIDE COATED HEAT SCHILD ELEMENT WITH IMPACTED COOLING ON OPEN SECTION
ÉLÉMENT DE BOUCLIER THERMIQUE RÉVÊTU LATÉRALEMENT AVEC REFROIDISSEMENT PAR IMPACT AUX SURFACES NON-COUVERTS

(30) Priorität: 30.07.2014 DE 102014214981
(43) Veröffentlichungstag der Anmeldung: 22.02.2017
(73) Patentinhaber: Siemens Aktiengesellschaft, 80333 München (DE)
(72) Erfinder: BÖTTCHER, Andreas, 40822 Mettmann (DE); GRANDT, Christopher, 45145 Essen (DE); KLUGE, Andre, 48249 Dülmen (DE); KRIEGER, Tobias, 46147 Oberhausen (DE); SCHILDMACHER, Kai-Uwe, 45481 Mülheim a.d. Ruhr (DE)
(86) Internationale Anmeldenummer: PCT/EP2015/067330
(87) Internationale Veröffentlichungsnummer: WO 2016/016280

(56) Entgegenhaltungen:
- WO-A1-2006/111508
- WO-A2-2013/135702
- US-A1- 2007 077 141
- US-A1- 2010 047 061

## Beschreibung

Die Erfindung betrifft ein Hitzeschildelement, insbesondere zur Auskleidung einer Brennkammerwand, sowie eine aus Hitzeschildelementen bestehende Hitzeschildanordnung. Die Erfindung betrifft ferner ein Verfahren zum Herstellen eines Hitzeschildelements.

Um die Struktur einer Brennkammer vor hohen Temperaturen zu schützen, kann diese beispielsweise mit keramischen Steinen (Ceramic Heat Shields) und/oder metallischen Steinen (Metallic Heat Shields) ausgekleidet werden. Die Hitzeschildelemente weisen in aller Regel eine flächige Gestalt mit einer zur Brennkammer weisenden Heißseite und einer gegenüberliegenden Kaltseite und umlaufenden Rändern auf, wobei eine Mehrzahl nebeneinander angeordneter Hitzeschildelemente einen Hitzeschild bilden. Hierbei sind die Hitzeschildelemente beabstandet zueinander positioniert, so dass sich jeweils ein Seitenspalt zwischen den Rändern benachbarter Hitzeschildelemente bildet.

Sehr hohe thermische Belastungen während des Betriebes der Gasturbine, insbesondere lokale Temperaturspitzen, führen bei unzureichender Kühlung der Bauteile zu vorzeitigem Verschleiß beispielsweise einem Abplatzen einer Beschichtung. Höhere Gasturbinen-Ausbaustufen, die bei immer höheren Temperaturen arbeiten, verstärken diesen Effekt, so dass auch die Verschleißmechanismen weiter verstärkt werden. Eine Maßnahme, die Lebensdauer der Hitzeschilde zu verlängern, ist der Einsatz von Kühlluft. Diese wird insbesondere zur Verhinderung des Eindringens von heißen Verbrennungsgasen in den Seitenspalt eingeleitet. Jedoch ist die Kühlluftversorgung nicht immer optimal. In einigen Bereichen ist die Kühlung nicht ausreichend, in anderen Bereichen wird Kühlluft verschwendet, was auch vermieden werden sollte. Insbesondere die Seitenspalte zwischen zwei benachbarten Hitzeschildelementen sind häufig schlecht gekühlt bzw. schlecht gegen Eindringen von Heißgas gesperrt.
Hierzu ist aus der WO 2004/106809 A1 eine Ausführungsform einer Brennkammer mit Hitzschildelementen bekannt, welche rückseitig mit einer Kühlluft beaufschlagt sind, wobei die Hitzeschildelemente - wie üblich - beabstandet zueinander angeordnet sind. Zur Reduzierung der Belastung bei den eingesetzten metallischen Hitzeschildelementen ist eine keramische Beschichtung auf den eigentlichen Hitzeschildelementen vorgesehen.
Zur Verbesserung der Kühlung im Seitenspalt ohne übermäßigen Kühlluftverbrauch wird in der Ausführung aus der DE 10 2010 204 103 A1 bei Verwendung von metallischen Hitzeschildelementen eine Ausführungsform gewählt, bei der die Seitenränder rückseitig bis über die Kaltseite verlängert sind und hierbei in gegenüberliegenden Seitenrändern eine Reihe von Kühlluftbohrungen eingebracht werden. Die Zufuhr von Kühlluft erfolgt auf die Kaltseite des Hitzeschildelements, wobei diese anteilig durch die Kühlluftbohrungen in den Seitenspalt austritt und hierdurch den Eintritt von Heißgas verhindern kann.
Als nachteilig bei dieser Ausführung hat sich jedoch herausgestellt, dass bei der nebeneinander liegenden Anordnung der Hitzeschildelemente die Kühlluft austretend durch eine Kühlluftbohrung eines Hitzeschildelements entgegengesetzt auf die Kühlluft austretend durch eine Kühlluftbohrung eines benachbarten Hitzeschildelements triff. Dieses beeinträchtigt die gleichmäßige Verteilung der Kühlluft über die Länge des Seitenspalts.

Das Dokument WO 2013135702 offenbart ein Hitzenschildelement gemäß den Oberbegriff des Anspruchs 1.

Aufgabe der Erfindung ist es daher, ein Hitzeschildelement und eine Hitzeschildanordnung der oben genannten Art bereitzustellen, welche eine größere Lebensdauer, insbesondere eine verbesserte Einleitung der Kühlluft in den Seitenspalt aufweisen. Eine weitere Aufgabe der Erfindung ist es, ein Verfahren zum Herstellen eines solchen Hitzeschildelements anzugeben.

Die Aufgabe wird in analoger Weise durch erfindungsgemäße Hitzeschildelemente nach der Lehre der Ansprüche 1 und 3 gelöst. Hierzu sind in den Ansprüchen 6 und 7 erfindungsgemäße Hitzeschildanordnungen angegeben, wobei der Anspruch 9 ein erfindungsgemäßes Verfahren zur Herstellung der erfindungsgemäßen Hitzeschildelemente betrifft.

Vorteilhafte Ausführungen der erfindungsgemäßen Hitzeschildelemente sowie der Hitzeschildanordnungen sind in den Unteransprüchen angegeben.

Die gattungsgemäßen Hitzeschildelemente werden in der Regel in einer Hitzeschildanordnung zur Auskleidung einer Brennkammer einer Gasturbine eingesetzt. Hierbei weisen die Hitzeschildelemente eine mit einem heißen Medium beaufschlagbare Heißseite und eine der Heißseite gegenüberliegende Kaltseite und einen an die Heißseite und die Kaltseite angrenzenden, umlaufenden Rand auf. Dieser erstreckt sich bei den gattungsgemäßen Hitzeschildern ausgehend von der Heißseite bis über die Ebene der Kaltseite hinaus. Hierbei weist der auf der Kaltseite erhabene Rand eine Innenseite und eine Außenseite auf und umfasst hierbei mehrere Randabschnitte. Hierbei ist es nicht zwingend, dass jede der einzelnen, den umlaufenden Rand bildenden, Randabschnitte ausgehend von der Heißseite die Kaltseite überragen. Erforderlich ist es jedoch, dass zumindest zwei gegenüberliegende Randabschnitte sich bis über die Kaltseite erstrecken und hierbei sich von der Innenseite zur Außenseite erstreckende Kühlluftöffnungen aufweisen. Analog dem bekannten Stand der Technik kann somit durch die Kühlluftöffnungen Kühlluft in den Seitenspalt zwischen zwei Hitzeschildelemente eingeblasen werden.

In einer ersten erfindungsgemäßen Ausführungsform der Hitzeschildelemente wird eine verbesserte Luftströmung in den Seitenspalt erzielt, indem die Kühlluftöffnungen eines Randabschnitts versetzt zu den Kühlluftöffnungen des gegenüberliegenden Randabschnitts angeordnet sind. Betrachtet man beispielhaft ein Hitzeschildelement mit einem linken Randabschnitt, in dem die erste Kühlluftbohrung in einem Abstand X vom Ende des Randabschnitts, beispielsweise von einem oberen Randabschnitt aus, und die folgenden Kühlluftöffnungen jeweils zueinander den Abstand X aufweisen, so wäre es in der ersten erfindungsgemäßen Ausführungsform erforderlich, die erste Kühlluftbohrung des rechten gegenüberliegenden Randabschnitts in einem Abstand von circa 0,5 x X oder im einem Abstand von circa 1,5 x X vom Ende des Randabschnitts, dem Beispiel folgend vom oberen Randabschnitt aus, anzuordnen, wobei die folgenden Kühlluftöffnungen ebenso in einem Abstand von circa X zueinander anzuordnen wären.

Durch die versetzte Anordnung der Kühlluftöffnungen an den gegenüberliegenden Randabschnitten wird bei Anordnung der gleichen Hitzeschildelemente nebeneinander ein unmittelbar entgegengesetztes Ausblasen von Kühlluft in den zwischen liegenden Seitenspalt vermieden.

In einer zweiten erfindungsgemäßen Ausführungsform eines Hitzeschildelements werden die gegenüberliegenden Randabschnitte auf den Außenseiten mit einer Wärmedämmschicht versehen. Wie die Wärmedämmschicht ausgeführt wird ist hierbei zunächst unerheblich. Zumindest besteht das Hitzeschildelement in diesem Ausführungsbeispiel zunächst einmal aus einem Trägermaterial, wobei zumindest die gegenüberliegenden, die Kühlluftöffnungen aufweisenden Randabschnitte auf den Außenseiten ein abweichendes, wärmedämmendes Material aufweisen. Hierbei kann ebenso vorgesehen sein, dass die gesamte Heißseite und/oder der gesamte umlaufende Rand mit derselben oder einer ähnlichen Wärmedämmschicht versehen sind.

Die Erfindung sieht also vor, ein Hitzeschildelement mit zumindest beschichteten Seitenflächen auszuführen. Die Wärmedämmschicht isoliert die darunterliegenden Bereiche vor den hohen Verbrennungstemperaturen und sorgt dafür, dass die Trägermaterialtemperatur in einem unkritischen Bereich bleibt. Das alleinige Beschichten der Seitenflächen der Hitzeschildelemente reduziert zwar in erster Linie den Wärmeübergang und damit den Wärmeeintrag in das Hitzeschildelement, es schützt allerdings nicht vor einem Heißgaseinzug in den Spalt zwischen zwei nebeneinander angeordneten Hitzeschildelementen. Aus diesem Grund werden die bekannten Kühlluftöffnungen beibehalten, um den Spalt effektiv gegen Heißgaseinzug zu sperren. Dies führt jedoch zu der Problematik, dass es aufgrund des aus den Kühlluftöffnungen austretenden Kühlstrahls auf eine Wärmedämmschicht zu Rissen oder Abplatzungen dieser Beschichtung in diesem Bereich führen kann. Um dies wirkungsvoll zu verhindern, werden nun in der zweiten erfindungsgemäßen Ausführung Freiflächen auf der Seitenwand des Hitzeschildelements vorgesehen. Diese Freiflächen sind Bereiche, die nicht beschichtet sind, sondern vielmehr werden die Freiflächen unmittelbar vom Trägermaterial gebildet. Hierbei sind die Freiflächen im Wechsel mit den Kühlluftöffnungen an den gegenüberliegenden Randabschnitten anzuordnen.

Um sowohl eine vorteilhafte Verteilung der Kühlluft im Seitenspalt zu erzielen als auch eine Schädigung der Hitzeschildelemente im Bereich der gegenüberliegenden Randabschnitte zu vermeiden wird in einer besonders vorteilhaften Ausführungsform die erste erfindungsgemäße Ausführungsform mit der zweiten erfindungsgemäßen Ausführungsform kombiniert.

Somit weist das besonders vorteilhaft Hitzeschildelement an den beiden gegenüberliegenden Randabschnitten im Wechsel Kühlluftöffnungen und Freiflächen auf, wobei weiterhin die Positionen der Kühlluftöffnungen und Freiflächen zueinander von dem einen der gegenüberliegenden Randabschnitte zu dem anderen der gegenüberliegenden Randabschnitt getauscht sind.

Hierbei ist es weiterhin besonders vorteilhaft, wenn die Freiflächen so positioniert sind, dass Prallkühlstrahlen aus benachbarten Hitzeschildelementen exakt auf diese Freiflächen auftreffen. Ein Abplatzen der Beschichtung durch einen Prallkühlstrahl wird somit vermieden. Somit sind ein wirkungsvolles Sperren des Spaltes und eine effektive Kühlung der Seitenwände der Hitzeschildelemente gewährleistet.

Bei der Realisierung der Freiflächen ist es weiterhin vorteilhaft, wenn das Trägermaterial vor dem Aufbringen der Wärmdämmschicht auf den Randabschnitten Erhebungen in der Größe und der Position der gewünschten Freiflächen aufweist. Hierbei können diese in der Höhe an die nachfolgend aufgebrachte Wärmedämmschicht angepasst werden, so dass sich das vorteilhafte Hitzeschildelement mit einer auf den Außenseiten der gegenüberliegenden Randabschnitte ebenen Fläche aus Wärmedämmschicht und Freiflächen darstellt.

Grundsätzlich ist es unerheblich, aus welchem Trägermaterial das Hitzeschildelement hergestellt ist. Jedoch ist Verwendung der ersten oder der zweiten erfindungsgemäßen oder einer hierzu vorteilhaften Ausführungsform wiederum besonders vorteilhaft, wenn ein metallisches Trägermaterial gewählt wird.

Bei Verwendung einer Mehrzahl von erfindungsgemäßen Hitzeschildelementen entsteht bei deren benachbarter Anordnung eine erste erfindungsgemäße Hitzeschildanordnung. Hierbei ist es besonders vorteilhaft, wenn am Seitenspalt die Kühlluftbohrungen eines Randabschnitts eines Hitzeschildelements einer Freifläche des am Seitenspalt benachbarten Randabschnitts des nachfolgenden Hitzeschildelements gegenüberliegen. In dieser Anordnung wird gewährleistet, dass die besonderen Vorteile der erfindungsgemäßen Hitzeschildelemente zum Tragen kommen.

Analog hierzu ermöglicht eine zweite erfindungsgemäße Hitzeschildanordnung die Positionierung der Kühlluftbohrungen in einem Randabschnitt am Seitenspalt versetzt zu den Kühlluftbohrungen in einem benachbarten Randabschnitt des folgenden Hitzeschildelements. Hierbei ist in Abweichung zur ersten erfindungsgemäßen Ausführungsform einer Hitzeschildanordnung jedoch nicht vorgesehen, dass das jeweilige Hitzeschildelement unterschiedliche gegenüberliegende Randabschnitte aufweist. Vielmehr werden hierzu zwei unterschiedliche Hitzeschildelemente, d.h. ein erstes Hitzeschildelement und ein zweites Hitzeschildelement, verwendet, bei denen sich die Position der Kühlluftbohrungen in den gegenüberliegenden Randabschnitten derart unterscheidet, dass bei einer abwechselnden Anordnung des ersten Hitzeschildelements und des zweiten Hitzeschildelements wiederum eine versetzte Abfolge der Kühlluftöffnungen der zwei benachbarten Randabschnitten aufeinander folgender Hitzeschildelemente (hier erstes und zweites Hitzeschildelement im Wechsel) eine versetzte Kühlluftströmung ermöglicht. Die gattungsgemäße Gestalt des ersten und des zweiten zueinander unterschiedlichen Hitzeschildelements entspricht hierbei wiederum der oben angeführten gattungsgemäßen Gestalt der ersten bzw. der zweiten Ausführungsform der erfindungsgemäßen Hitzeschildelemente.

Hierbei ist es besonders vorteilhaft, das erste und/oder das zweite Hitzeschildelement entsprechend der zweiten erfindungsgemäßen Ausführungsform des Hitzeschildelements ausgeführt sind. In diesem Fall weist sowohl das erste Hitzeschildelement als auch das zweite Hitzeschildelement an den gegenüberliegenden Seitenrändern abwechselnd Kühlluftöffnungen und Freiflächen auf, wobei dessen Positionen bei Betrachtung der einzelnen Hitzeschildelemente bei den gegenüberliegenden Randabschnitten gleich sind, sich jedoch vom ersten Hitzeschildelement zum zweiten Hitzeschildelement unterscheiden, d. h. die Position von Kühlluftöffnung und Freifläche vertauscht ist.

Die vorteilhaften Weiterbildungen der zweiten erfindungsgemäßen Ausführungsform eines Hitzeschildelements können ebenso vorteilhaft bei der zweiten erfindungsgemäßen Hitzeschildanordnung verwendet werden.

Die Realisierung der erfindungsgemäßen Hitzeschildelemente sowie der erfindungsgemäßen Hitzeschildanordnungen erfordert ein neues Herstellungsverfahren. In Umkehr hierzu führt ein neu geschaffenes erfindungsgemäßes Verfahren zur Herstellung von Hitzeschildelementen zu der Schaffung von Hitzeschildelementen nach der zweiten erfindungsgemäßen Ausführungsform.

Insofern dient das gattungsgemäße Verfahren zum Herstellen eines Hitzeschildelements, welches die zuvor beschriebene gattungsgemäße Gestalt aufweist.

Im Unterschied zu den Verfahren aus dem Stand der Technik zur Realisierung von Hitzeschildelementen nach dem Stand der Technik, werden beim Herstellen des aus dem Trägermaterial gebildeten Trägerelements beim Gießen des Hitzeschildelements an mindestens einem Randabschnitt auf der Außenseite Erhebungen vorgesehen. Deren Höhe ist hierbei vorteilhaft so zu bemessen, dass nach einer im Anschluss an zumindest den Außenseite der gegenüberliegenden Randabschnitte aufgebrachten Beschichtung an der Außenseite, nach der Beschichtung eine ebene Fläche gebildet aus der aufgebrachten Wärmedämmschicht und den von den Erhebungen gebildeten Freiflächen entsteht.

Das seitenbeschichtete Hitzeschildelement nach der Erfindung mit Prallkühlung an Freiflächen kombiniert mehrere Aspekte und führt so zu einem verbesserten Design. Zum einen wird durch die Seitenbeschichtung der Wärmeübergang und damit der Wärmeeintrag in das Hitzeschildelement verringert. Zusätzlich sorgen Kühlluftöffnungen für eine Sperrung des Spaltes zwischen zwei Hitzeschildelementen. Die Einführung von Freiflächen an den Stellen an denen der Kühlluftstrahl auftrifft, sorgt für Kühlung der Tragstruktur des Hitzeschildelements und gleichzeitig für ein robustes Design ohne die Gefahr von Abplatzungen der Wärmeschutzschicht oder Rissen an diesen Stellen.

Die erfindungsgemäßen Hitzeschildelemente sowie die erfindungsgemäßen Hitzeschildanordnungen ermöglichen eine technisch einfach machbare, da unkomplizierte, und kostengünstige Lösung zur Vermeidung einer Eckenüberhitzung vor und weist keinen negativen Einfluss auf die Kühlluftbilanz auf, d. h. es entsteht durch die Erfindung kein Kühlluftmehrverbrauch. Die Seitenbeschichtung in Kombination mit Freiflächen für die Prallkühlung ermöglicht eine verbesserte Kühlung sowie ein robustes Design gegenüber Abplatzungen bzw. Rissen in der Wärmedämmschicht. Weiterhin ist das geänderte Design servicefreundlich, so dass die Geometrie der Hitzeschildelemente unverändert bleiben kann.

Die Erfindung wird beispielhaft anhand der Zeichnungen näher erläutert. Es zeigen schematisch und nicht maßstäblich:
- Figur 1: ein Hitzeschildelement nach der ersten Ausführungsform der Erfindung,
- Figur 2: den Spalt zwischen zwei Hitzeschildelementen einer Hitzeschildanordnung,
- Figur 3: Freiflächen eines Hitzeschildelements als kleine Erhebungen vor der Beschichtung,
- Figur 4: eine ebene Seitenfläche des Hitzeschildelements nach dem Beschichten,
- Figur 5: ein zweites Hitzeschildelement analog der Ausführung aus Fig. 1 und
- Figur 6: analog der Fig. 4 die Seitenfläche des zweiten Hitzeschildelements.

Die Figur 1 zeigt schematisch und beispielhaft ein erstes Ausführungsbeispiel für ein Hitzeschildelement 1 nach der Erfindung. Das Hitzeschildelement 1 ist im Wesentlichen metallisch, d. h. es umfasst einen metallischen Grundkörper. Es weist eine mit einem heißen Medium beaufschlagbare Heißseite 2 und eine der Heißseite 2 gegenüberliegende Kaltseite 3 auf. An die Heißseite 2 und die Kaltseite 3 grenzt ein umlaufender, sich über die Ebene der Kaltseite 3 hinaus erstreckender Rand 4 mit einer Innen- 5 und einer Außenseite 6 und mehreren Randabschnitten 7a, 7b, 7c und 7d. Im Rand 4 sind Kühlluftöffnungen 8a im Randabschnitt 7a und Kühlluftöffnungen 8c im Randabschnitt 7c angeordnet, die sich jeweils von der Innen-5 zur Außenseite 6 erstrecken. Die Anordnung der Kühlluftöffnungen 8a, 8c ist so gewählt, dass Kühlluftöffnungen 8a eines Randabschnitts 7a versetzt zu Kühlluftöffnungen 8c eines gegenüberliegenden Randabschnitts 7c angeordnet sind. Nach der Erfindung weisen die Außenseiten 6 zumindest zweier gegenüberliegender Randabschnitte 7a und 7c eine Wärmedämmschicht 9 auf. Diese Wärmedämmschicht 9 ist zumindest dort unterbrochen und bildet Freiflächen 10a, wo im gegenüberliegenden Randabschnitt 7a, 7c die Kühlluftöffnungen 8a, 8c angeordnet sind.

Figur 2 zeigt einen Ausschnitt einer ersten Hitzeschildanordnung 11 und bezüglich des Ausschnitts übereinstimmend einer zweiten Hitzeschildanordnung 21 und dort insbesondere den Spalt 13 zwischen zwei Hitzeschildelementen 1 bzw. 22 und 23, die so nebeneinander angeordnet sind, dass Kühlluftöffnungen 8a bzw. 26 eines Hitzeschildelements 1 bzw. 22 Freiflächen 10c bzw. 28 eines benachbarten Hitzeschildelements 1 bzw. 23 gegenüberliegen, was dadurch erreicht wird, dass am Spalt 13 die Kühlluftöffnungen 8a, 8c bzw. 26, 27 der beiden benachbarten Hitzeschildelemente 1 bzw. 22, 23 versetzt gegeneinander angeordnet sind.

Figur 3 zeigt einen Ausschnitt eines Hitzeschildelementes 1 nach dem Gießen und vor der Beschichtung der Außenseite 6 mit einer Wärmedämmschicht 9. Am gezeigten Randabschnitt 7 sind auf der Außenseite 6 Erhebungen 12 zu erkennen, deren Oberflächen die späteren Freiflächen 10 sind. Die Höhe der Erhebungen 12 ist im Idealfall gleich der noch auf die umgebenden Flächen aufzubringenden Wärmedämmschicht 9, so dass an der Außenseite 6 nach der Beschichtung, also nach dem Aufbringen der Wärmedämmschicht 9, eine ebene Fläche entsteht, wie sie in Figur 4 gezeigt ist. Diese Gestalt gilt ebenso für die ersten und zweiten Hitzeschildelemente 22, 23 der alternativen Hitzeschildanordnung 21.

In der Figur 3 wird ein zweites Hitzeschildelement 23 skizziert, welches bis auf die Position der Kühlluftbohrungen 27 und Freiflächen 29 übereinstimmend mit dem Hitzeschildelement 1 der ersten Hitzeschildanordnung sowie dem ersten Hitzeschildelement 22 der für dieses Ausführungsbeispiel zu Grund liegenden zweiten Hitzeschildanordnung 21 - siehe hierzu auch Fig. 6 - ist. Bei dem ersten Hitzeschildelement 22 und ebenso bei dem hier dargestellten zweiten Hitzeschildelement 23 liegen im Gegensatz zu dem Hitzeschildelement 1 aus Fig. 1 die Kühlluftbohrungen 25 sowie die Freiflächen 29 bei den gegenüberliegenden Randabschnitten 25 an gleicher Stelle.

Die der Erfindung nach vorgesehene versetzte Anordnung der Kühlluftöffnungen 24, 25, wie in Fig. 2 skizziert, wird in dieser zweiten Hitzeschildanordnung 21 vielmehr durch unterschiedliche Ausführungen vom ersten Hitzeschildelement 22 und zweiten Hitzeschildelement 23 mit zueinander vertauschter Position von Kühlluftbohrungen 26, 27 und Freiflächen 28, 29 bei wechselnder Verwendung vom ersten Hitzeschildelement 22 und dem zweiten Hitzeschildelement 23 erzielt.

## Patentansprüche

1. Hitzeschildelement (1, 22, 23) zur Auskleidung einer Brennkammerwand, mit einer mit einem heißen Medium beaufschlagbaren Heißseite (2) und mit einer der Heißseite (2) gegenüberliegenden Kaltseite (3) und mit einem an die Heißseite (2) und die Kaltseite (3) angrenzenden umlaufenden sich über die Ebene der Kaltseite (3) hinaus erstreckenden Rand (4), welcher eine Innenseite (5) und eine Außenseite (6) aufweist und mehrere Randabschnitte (7a, 7b, 7c, 7d, 24, 25) umfasst, wobei in zumindest zwei gegenüberliegenden Randabschnitten (7a, 7c, 24, 25) sich von der Innenseite (5) zur Außenseite (6) erstreckende Kühlluftöffnungen (8a, 8c, 26, 27) angeordnet sind,
**dadurch gekennzeichnet,**
**dass** das Hitzeschildelement (1, 22, 23) ein Trägermaterial und zumindest die Außenseiten (6) der gegenüberliegenden Randabschnitte (7a, 7c, 24, 25) eine Wärmedämmschicht (9) aufweisen, welche im Wechsel mit den Kühlluftöffnungen (8a, 8c, 26, 27) unterbrochen ist und Freiflächen (10a, 28, 29) bildet.

2. Hitzeschildelement (1) nach Anspruch 1,
**dadurch gekennzeichnet,**
**dass** die Kühlluftöffnungen (8a) eines Randabschnitts (7a) versetzt zu den Kühlluftöffnungen (8c) des gegenüberliegenden Randabschnitts (7c) angeordnet sind.

3. Hitzeschildelement (1, 22, 23) nach Anspruch 1 oder 2,
**dadurch gekennzeichnet,**
**dass** das Trägermaterial an den gegenüberliegenden Randabschnitten (7a, 7c, 24, 25) auf der Außenseite (6) Erhebungen (12) aufweist, welche die Freiflächen (10a, 28, 29° bilden und in einer ebene Fläche mit der umgebenden Wärmedämmschicht (9) ausgeführt sind.

4. Hitzeschildelement (1) nach einem der Ansprüche 1 bis 3,
**dadurch gekennzeichnet,**
**dass** das Trägermaterial metallisch ist.

5. Hitzeschildanordnung (11) mit mehreren Hitzeschildelementen (1, 22, 23) nach einem der Ansprüche 1 bis 4,
**dadurch gekennzeichnet,**
**dass** die Hitzeschildelemente (1) so nebeneinander angeordnet sind, dass Kühlluftöffnungen (8a, 8c) eines Hitzeschildelements (1) Freiflächen (10a, 28, 29) eines benachbarten Hitzeschildelements (1) gegenüberliegen.

6. Hitzeschildanordnung nach Anspruch 5,
**dadurch gekennzeichnet,**
**dass** die Kühlluftöffnungen (26) in den Randabschnitten (24) eines ersten Hitzeschildelements (22) zueinander gegenüberliegend und die Kühlluftöffnungen (27) in den Randabschnitten (25) eines zweiten Hitzeschildelements (23) zueinander gegenüberliegend angeordnet sind, wobei die Kühlluftöffnungen (26) des ersten Hitzeschildelements (22) versetzt zu den Kühlluftöffnungen (27) des benachbarten zweiten Hitzeschildelements (23) angeordnet sind.

7. Verfahren zum Herstellen eines Hitzeschildelements (1, 22, 23) mit einer mit einem heißen Medium beaufschlagbaren Heißseite (2) und mit einer der Heißseite (2) gegenüberliegenden Kaltseite (3) und mit einem an die Heißseite (2) und die Kaltseite (3) angrenzenden, umlaufenden, sich über die Ebene der Kaltseite (3) hinaus erstreckenden Rand (4) mit einer Innenseite (5) und einer Außenseite (6) und mehreren Randabschnitten (7a, 7b, 7c, 7d, 24, 25) und mit einer Mehrzahl von im Rand (4) angeordneten und sich von der Innenseite (5) zur Außenseite (6) erstreckenden Kühlluftöffnungen (8a, 8c, 26, 27),
**dadurch gekennzeichnet, dass** beim Gießen des Hitzeschildelements (1, 22, 23) an mindestens einem Randabschnitt (7a, 7c, 24, 25) auf der Außenseite (6) Erhebungen (12) angeformt werden, deren Höhe gleich der im Anschluss auf die umgebenden Flächen aufgebrachten Wärmedämmschicht (9) ausgeführt ist, so dass an der Außenseite (6) nach dem Aufbringen der Wärmedämmschicht (9) eine ebene Fläche entsteht.

## Claims

1. Heat shield element (1, 22, 23) for cladding a combustion chamber wall, having a hot side (2) that can be exposed to a hot medium, and having a cold side (3) opposite the hot side (2), and having a peripheral rim (4) adjoining the hot side (2) and the cold side (3) and extending beyond the plane of the cold side (3), which rim comprises an inner side (5) and an outer side (6) and multiple rim sections (7a, 7b, 7c, 7d, 24, 25), wherein in at least two opposite rim sections (7a, 7c, 24, 25) there are arranged cooling air openings (8a, 8c, 26, 27) extending from the inner side (5) to the outer side (6),
**characterized**
**in that** the heat shield element (1, 22, 23) has a substrate and at least the outer sides (6) of the opposite rim sections (7a, 7c, 24, 25) have a thermal barrier coating (9) which is interrupted in alternation with the cooling air openings (8a, 8c, 26, 27) and forms exposed surfaces (10a, 28, 29) .

2. Heat shield element (1) according to Claim 1,
**characterized**
**in that** the cooling air openings (8a) of one rim section (7a) are arranged offset with respect to the cooling air openings (8c) of the opposite rim section (7c).

3. Heat shield element (1, 22, 23) according to Claim 1 or 2,
**characterized**
**in that** the substrate on the opposite rim sections (7a, 7c, 24, 25) has, on the outer side (6), raised portions (12) which form the exposed surfaces (10a, 28, 29) and are created in a planar surface with the surrounding thermal barrier coating (9).

4. Heat shield element (1) according to one of Claims 1 to 3,
**characterized**
**in that** the substrate is metallic.

5. Heat shield arrangement (11) having multiple heat shield elements (1, 22, 23) according to one of Claims 1 to 4,
**characterized**
**in that** the heat shield elements (1) are arranged next to one another such that cooling air openings (8a, 8c) of one heat shield element (1) are opposite exposed surfaces (10a, 28, 29) of an adjacent heat shield element (1).

6. Heat shield arrangement according to Claim 5,
**characterized**
**in that** the cooling air openings (26) in the rim sections (24) of a first heat shield element (22) are arranged opposite one another and the cooling air openings (27) in the rim sections (25) of a second heat shield element (23) are arranged opposite one another, wherein the cooling air openings (26) of the first heat shield element (22) are arranged offset with respect to the cooling air openings (27) of the adjacent second heat shield element (23).

7. Method for producing a heat shield element (1, 22, 23) having a hot side (2) that can be exposed to a hot medium, and having a cold side (3) opposite the hot side (2), and having a peripheral rim (4) adjoining the hot side (2) and the cold side (3) and extending beyond the plane of the cold side (3), having an inner side (5) and an outer side (6) and multiple rim sections (7a, 7b, 7c, 7d, 24, 25), and having multiple cooling air openings (8a, 8c, 26, 27) arranged in the rim (4) and extending from the inner side (5) to the outer side (6),
**characterized in that** when casting the heat shield element (1, 22, 23) raised portions (12) are formed on the outer side (6) of at least one rim section (7a, 7c, 24, 25), the height of which is made to be equal to the thermal barrier coating (9) subsequently applied to the surrounding surfaces, such that after application of the thermal barrier coating (9) the outer side (6) has a flat surface.

## Revendications

1. Elément (1, 22, 23) de bouclier thermique pour l'habillage d'une paroi de chambre de combustion ayant un côté (2) chaud, pouvant être soumis à un fluide chaud, et un côté (3) froid, opposé au côté (2) chaud, et ayant un bord (4), qui s'étend au-delà du plan du côté (3) froid, en faisant le tour au voisinage du côté (2) chaud et du côté (3) froid et qui a un côté (5) intérieur et un côté (6) extérieur et qui comprend plusieurs parties (7a, 7b, 7c, 7c, 24, 25) de bord, dans lequel, dans au moins deux parties (7a, 7c, 24, 25) de bord opposées l'une à l'autre, sont prévues des ouies (8a, 8c, 26, 27) pour de l'air de refroidissement, s'étendant du côté (5) intérieur au côté (6) extérieur,
**caractérisé**
**en ce que** l'élément (1, 22, 23) de bouclier thermique a un matériau support et au moins les côtés (6) extérieurs des parties (7a, 7c, 24, 25) de bord opposées ont une couche (9) calorifuge, qui est interrompue en alternance par les ouies (8a, 8c, 26, 27) d'air de refroidissement et qui forment des surfaces (10a, 28, 29) libres.

2. Elément (1) de bouclier thermique suivant la revendication 1,
**caractérisé**
**en ce que** les ouies (8a) d'air de refroidissement d'une partie (7a) de bord sont disposées de manière décalée par rapport aux ouies (8c) d'air de refroidissement de la partie (7c) de bord opposée.

3. Elément (1, 22, 23) de bouclier thermique suivant la revendication 1 ou 2,
**caractérisé**
**en ce que** le matériau support a, sur les parties (7a, 7c, 24, 25) de bord opposées, des surélévations (12) du côté (6) extérieur, qui forment les surfaces (10a, 28, 29) libres et qui sont réalisées dans une surface plane par la couche (9) calorifuge entourante.

4. Elément (1) de bouclier thermique suivant l'une des revendications 1 à 3,
**caractérisé**
**en ce que** le matériau de support est métallique.

5. Agencement (11) de bouclier thermique ayant plusieurs éléments (1, 22, 23) de bouclier thermique suivant l'une des revendications 1 à 4,
**caractérisé**
**en ce que** les élément (1) de bouclier thermique sont disposés les uns à côté des autres, de manière à ce que des ouies (8a, 8c) d'air de refroidissement d'un élément (1) de bouclier thermique soient opposées à des surfaces 10a, 28, 29) libres d'un élément (1) de bouclier thermique voisin.

6. Agence de bouclier thermique suivant la revendication 5,
**caractérisé**
**en ce que** les ouies (26) d'air de refroidissement, dans les parties (24) de bord d'un premier élément (22) de bouclier thermique, sont disposées de manière opposée les unes aux autres et les ouies (27) d'air de refroidissement, dans les parties (25) de bord d'un deuxième élément (23) de bouclier thermique, sont disposées de manière opposée les unes aux autres, les ouies (26) d'air de refroidissement du premier élément (22) de bouclier thermique étant disposées de manière décalée par rapport aux ouies (27) d'air de refroidissement du deuxième élément (23) de bouclier thermique voisin.

7. Procédé de production d'un élément (1, 22, 23) de bouclier thermique ayant un côté (2) chaud soumis à un fluide chaud et un côté (3) froid, opposé au côté (2) chaud, et un bord (4) s'étendant au-delà du plan du côté (3) froid faisant le tour et voisin du côté (2) chaud et du côté (3) froid, en ayant un côté (5) intérieur et un côté (6) extérieur et plusieurs parties (7a, 7b, 7c, 7c, 24, 25) de bord et comprenant une pluralité d'ouies (8a, 8c, 26, 27) d'air de refroidissement prévues dans le bord (4) et s'étendant du côté (5) intérieur au côté (6) extérieur,
**caractérisé**
**en ce que**, à la coulée de l'élément (1, 22, 23) de bouclier thermique, on forme, sur au moins une partie (7a, 7c, 24, 25) de bord du côté (6) extérieur, des surélévations (12), dont la hauteur est égale à celle de la couche (9) calorifuge déposée ensuite sur les surfaces entourantes, de manière à créer une surface plane du côté (6) extérieur, après le dépôt de la couche (9) calorifuge.
